# EUROPÄISCHE PATENTSCHRIFT

(11) **EP 3 717 715 B1**
(45) Veröffentlichungstag und Bekanntmachung des Hinweises auf die Patenterteilung: **07.06.2023**
(21) Anmeldenummer: 18815560.0
(22) Anmeldetag: 28.11.2018
(51) Int. Cl.: E04G 13/04, E04G 17/00, E04G 11/48, E04G 17/14, E04G 25/00, E04G 11/50

(54) **STÜTZVORRICHTUNG FÜR DEN BAUBEREICH**
SHORING DEVICE FOR THE CONSTRUCTION INDUSTRY
DISPOSITIF DE SUPPORT DESTINÉ AU DOMAINE DE LA CONSTRUCTION

(30) Priorität: 30.11.2017 DE 102017128498
(43) Veröffentlichungstag der Anmeldung: 07.10.2020
(73) Patentinhaber: HaLö Bausysteme GmbH, 49824 Ringe (DE)
(72) Erfinder: HACKMANN, Rainer, 49835 Lohne (DE)
(74) Vertreter: Engelmann, Kristiana
(86) Internationale Anmeldenummer: PCT/EP2018/082877
(87) Internationale Veröffentlichungsnummer: WO 2019/106032

(56) Entgegenhaltungen:
- CN-U- 206 636 208
- DE-B- 1 049 076
- DE-U1-202007 013 220
- KR-A- 20170 022 733
- KR-B1- 100 926 750

## Beschreibung

Die Erfindung betrifft eine Stützvorrichtung für den Baubereich, insbesondere zum Stützen einer Unterzugschalung, mit einem länglichen, horizontalen Querträger und zumindest zwei senkrecht zum Querträger angeordneten Stützkörpern, wobei die Stützkörper höhenverstellbar sind.

Eine derartige Stützvorrichtung ist aus der DE 1 684 236 A bekannt. Dabei liegen vertikale und horizontale Schalungselemente einer Unterzugschalung auf dem Querträger auf, und werden durch die Stützelemente seitlich gestützt. Nachteilig an derartigen Stützvorrichtungen ist, dass sie vergleichsweise sperrig und kompliziert in der Handhabung sind. Beispielsweise muss eine derartige Stützvorrichtung durch zumindest zwei Schraubstützen am Boden abgestützt werden, was viel Platz auf der Baustelle einnimmt. Zudem sind die Einsatzmöglichkeiten dieser Stützvorrichtung aufgrund ihrer vergleichsweise sperrigen Geometrie auf die Abstützung von Unterzugschalungen limitiert.

KR 100926750 B1 offenbart ein Schalungssystem, bei dem zwei durch mehrere Querträger verbundene Längsträger eine U-förmige Schalung tragen. Auf den Längsträgern sind Längsbalken befestigt, auf denen wiederum höhenverstellbare Stützkörper aufbauen. Die DE 1049076 B zeigt eine hängende Schalungszarge, die an endseitigen Auflagerpratzen durch von Baustützen getragene Querbalken abgestützt wird.

Daher liegt der Erfindung die Aufgabe zugrunde, eine Stützvorrichtung der eingangs genannten Art bereitzustellen, die die vorgenannten Nachteile vermeidet.

Diese Aufgabe wird dadurch gelöst, dass der Querträger längenvariabel ausgebildet ist. Dadurch kann die gesamte Breite der Stützvorrichtung durch eine Anpassung der Länge des Querträgers optimal an einen zu schalenden Unterzug angepasst werden. Die erfindungsgemäße Stützvorrichtung ist dadurch kompakter und leichter in der Handhabung.

Mit Vorteil sind die Stützkörper an den Enden des Querträgers angeordnet, wodurch die Stützvorrichtung noch kompakter ist, da der Querträger bezogen auf die Stützkörper möglichst wenig übersteht.

Die erfindungsgemäße Stützvorrichtung lässt sich mit Hilfe lediglich einer Schraubstütze oder einer anderen Baustütze abstützen und nimmt somit weniger Platz auf der Baustelle ein.

Insbesondere ist der Querträger teleskopartig aus- bzw. einfahrbar, wodurch eine stabile Längenverstellung möglich ist. Dazu umfasst der Querträger zumindest zwei koaxial angeordnete Querträgersegmente. Vorzugsweise ist zur stufenlosen Längenverstellung des Querträgers eine innerhalb der Querträgersegmente angeordnete Gewindestange vorgesehen, die mit zumindest einer an einem der Querträgersegmente festgelegten Verschiebemutter zusammenwirkt. Alternativ können die Querträgersegmente über einen Kraftschluss, beispielsweise durch eine seitlich angreifende Stellschraube oder eine Schelle, relativ zueinander festgelegt werden, wobei eine Längenverstellung per Hand erfolgt. Ferner kann auch eine gestufte Festlegung mithilfe von Sicherungsbolzen vorgesehen sein. Insbesondere sind die Querträgersegmente lösbar miteinander verbunden.

In einer weiteren Ausgestaltung der Erfindung ist an zumindest einem der Stützkörper ein Seitenträger angeordnet, der sich in einer senkrecht zu einer Längsrichtung bzw. Längsmittelachse des Querträgers und senkrecht zu einer Längsrichtung bzw. Längsmittelachse des Stützkörpers verlaufenden Richtung erstreckt. Der Seitenträger bildet dabei eine vertikale Abstützfläche aus, die in einer Ebene senkrecht zur Längsrichtung bzw. Längsmittelachse des Querträgers verläuft. Somit erfährt ein vertikales Schalungselement, auch ohne die Verwendung von Kanthölzern, eine verbesserte seitliche Stabilisierung. Insgesamt kann daher zum Abstützen einer Schalung eine geringere Anzahl an Stützvorrichtungen eingesetzt werden, was den für den Einsatz der Stützvorrichtung notwendigen Arbeitsaufwand und Platzbedarf senkt. Dabei sind Schalungselemente nicht Teil der Erfindung.

Vorzugsweise beträgt die Länge des Seitenträgers zumindest 40 cm, bevorzugt zumindest 60 cm. Insbesondere weist die vertikale Abstützfläche eine Länge von zumindest 40 cm, bevorzugt zumindest 60 cm, und eine Breite von zumindest 2 cm, bevorzugt zumindest 4 cm, auf. Mit Vorteil beträgt die Fläche der vertikalen Abstützfläche zumindest 80 cm², bevorzugt zumindest 240 cm². Bei diesen Geometrien ist eine besonders gute Abstützung der Schalungselemente gegeben.

Seitenträger und Stützkörper können dabei einteilig ausgebildet sein. Vorzugsweise ist der Seitenträger an einem Ende des Stützkörpers festgelegt.

Mit Vorteil umfasst der Seitenträger eine L-Profilschiene, eine T-Profilschiene, eine U-Profilschiene und/oder ein Vierkantrohr, welche(s) die vertikale Abstützfläche ausbildet. Dies gewährleistet die nötige Steifheit des Seitenträgers, so dass dieser seitliche Kräfte optimal aufnehmen kann.

In einer weiteren Ausgestaltung der Erfindung bildet der Seitenträger eine horizontale Abstützfläche aus, die in einer Ebene parallel zur Längsrichtung bzw. Längsmittelachse des Querträgers verläuft. Dadurch können die Seitenträger zusätzlich zur Abstützung von unten eingesetzt werden. Somit kann die Stützvorrichtung beispielsweise auch zur Abstützung eines Jalousiekastens ohne Zuhilfenahme von Kanthölzern verwendet werden. Insbesondere weist die horizontale Abstützfläche eine Länge von zumindest 40 cm, bevorzugt zumindest 60 cm, und eine Breite von zumindest 2 cm, bevorzugt zumindest 4 cm, auf. Vorzugsweise beträgt die Fläche der horizontalen Abstützfläche zumindest 80 cm², bevorzugt zumindest 240 cm². Bei diesen Geometrien ist eine besonders gute Abstützung, beispielsweise eines handelsüblichen Jalousiekastens, gewährleistet.

In einer weiteren bevorzugten Ausgestaltung der Erfindung umfassen die Seitenträger Vierkantrohre, wobei die vertikale Abstützfläche sowie die horizontale Abstützfläche von zwei Seiten des Vierkantrohrs ausgebildet werden. Alternativ kann zumindest ein Seitenträger von einer U- oder L-Profilschiene ausgebildet werden, wobei die vertikale und die horizontale Abstützfläche von zwei Seiten der U-Profilschiene oder den beiden Schenkeln der L-Profilschiene ausgebildet werden. Dies gewährleistet die notwendige Steifheit der Seitenträger, die sich sonst bei der Aufnahme der seitlichen Kräfte eines Schalungselements durchbiegen würden.

Erfindungsgemäß sind die Stützkörper höhenverstellbar im und/oder am Querträger geführt. Dazu sind rohrförmige, die Stützkörper entlang ihres Umfangs umschließende Führungselemente am Querträger angeordnet. Vorzugsweise ist die Innenkontur an die Außenkontur des Umfangs der Stützkörper oder Teilen des Stützkörpers angepasst, so dass die Stützkörper formschlüssig in den Führungselementen geführt werden. Dies stabilisiert die Stützkörper gegen seitlich wirkende Kräfte, ohne dass zusätzliche Stützstreben notwendig sind. Hierbei umfasst der Begriff "rohrförmig" auch nicht runde Rohrformen (bspw. Vierkantrohre).

Vorzugsweise schließen die oberen Kanten der Führungselemente mit einer oberen Stützfläche des Querträgers oder des Querträgersegments ab, so dass die Stützkörper größtenteils oder vollständig unter die obere Stützfläche abgesenkt werden können, so dass der daran angeordnete Seitenträger auf der oberen Stützfläche des Querträgers oder des Querträgersegments aufliegt. Dadurch kann im Fall, dass zwei Seitenträger zu Abstützung von unten verwendet werden, beispielsweise beim Abstützen eines Jalousiekastens, der Querträger möglichst nah an zumindest einem der Seitenträger positioniert werden. Eine solche Konfiguration der Stützvorrichtung ist besonders stabil. Zudem ist es durch die größere Höhenvariabilität möglich, auch relativ kleine Unterzüge zu schalen.

In einer weiteren vorteilhaften Ausgestaltung der Erfindung sind die Stützkörper ggf. samt Seitenträger aus dem Querträger bzw. aus den Führungselementen herausnehmbar. Dies bietet eine weitere Einsatzmöglichkeit der Stützvorrichtung bei der Abstützung von Randschalungen. Die Stützvorrichtung kann in einer Konfiguration mit nur einem Stützkörper samt Seitenträger mit der obersten Stützfläche des Querträgers, welche von der oberen Stützfläche des äußeren Querträgersegments gebildet wird, eine Decke stützen, während der Stützkörper samt Seitenträger eine Randschalung eines oberhalb der Decke zu gießenden Bodenbelags stützt.

Mit Vorteil ist der Seitenträger mit Öffnungen versehen, durch die ein an der vertikalen und/oder der horizontalen Abstützfläche anliegendes Schalungselement mittels Schrauben oder anderen Verbindungsmitteln am Seitenträger festgelegt werden kann. Dies erleichtert die schnelle Herstellung einer stabilen Schalung.

In einer weiteren Ausgestaltung der Erfindung sind an jedem Seitenträger zwei parallel verlaufende Stützkörper festgelegt. Insbesondere sind die beiden an einem Seitenträger angeordneten Stützkörper derart angeordnet, dass ihre Längsmittelachsen in einer Ebene senkrecht zur Längsmittelachse des Querträgers verlaufen.

Dies führt zu einer weiteren Erhöhung der Stabilität, ohne die Gesamtbreite der Stützvorrichtung zu vergrößern.

Vorzugsweise sind die Stützkörper an den diese aufnehmenden Führungselementen durch herausnehmbare Verriegelungsbolzen festgelegt, wobei Längsmittelachsen der Verriegelungsbolzen parallel zu den Seitenträgern verlaufen. Dadurch können im Fall, dass zwei Stützkörper an einem Seitenträger angeordnet sind, beide Stützkörper durch einen gemeinsamen Verriegelungsbolzen festgelegt werden. Dazu weisen die Stützkörper und die diese aufnehmenden Führungselemente entsprechende Bohrungen auf.

In einer weiteren vorteilhaften Ausgestaltung der Erfindung weist der Querträger ein Adapterelement zum Anschluss externer, nicht zur Erfindung gehörender Schraubstützen oder anderer Baustützen auf. Die Stützvorrichtung kann somit kraft- und/oder formschlüssig mit einer Baustütze verbunden werden. Insbesondere weist das Adapterelement dafür ein Gewinde zur Herstellung einer Schraubverbindung auf. Dies führt zu einer leicht herstellbaren und besonders stabilen Verbindung zwischen Stützvorrichtung und Baustütze. Schraubstützen oder andere Baustützen sind dabei nicht Teil der Erfindung.

In einer weiteren Ausgestaltung der Erfindung weist zumindest einer der Seitenträger ein Aufnahmeelement zur Aufnahme einer Absturzsicherung oder eines Teils davon auf. Das Aufnahmeelement ist vorzugsweise in Form eines Rohrs auf der der vertikalen Abstützfläche abgewandten Seite des Seitenträgers angeordnet. Dadurch sind weniger oder keine weiteren Stützhilfen für eine Absturzsicherung nötig, was zu mehr Platz auf der Baustelle führt.

In einer weiteren vorteilhaften Ausgestaltung der Erfindung umfasst die Stützvorrichtung einen Laser zur Ausrichtung der Stützvorrichtung und/oder der Schalungselemente. Vorzugsweise stellt der Laser einen parallel zur vertikalen Abstützfläche sowie parallel zur horizontalen Abstützfläche verlaufenden Laserstrahl bereit. Dadurch kann bei waagerechter Ausrichtung der Seitenträger anhand des auf eine vertikal verlaufende Wand projizierten Lasers die Höhenlage der Stützvorrichtung kontrolliert werden.

Vorzugsweise ist der Laser an oder in einem Seitenträger angeordnet. Beispielsweise kann somit eine Ausbeulung eines vertikalen Schalungselements überprüft werden, indem über die Länge des Schalungselements der Abstand zwischen Schalungselement und Laserstrahl gemessen wird. Ferner können auch zwei Stützvorrichtungen zueinander ausgerichtet werden, indem beispielsweise eine festgelegte Stützvorrichtung einen Laserstrahl bereitstellt und eine weitere Stützvorrichtung daran ausgerichtet wird.

Insbesondere weisen als Vierkantrohr ausgebildete Seitenträger beidseitig Endkappen auf, wobei der Laser in einer der Endkappen angeordnet ist.

In einer weiteren bevorzugten Ausgestaltung der Erfindung weist der Seitenträger ein Lagerelement auf, das insbesondere in Form einer L-Profilschiene zur Aufnahme eines von oben einsetzbaren Schalungselements ausgebildet ist und das Schalungsbrett von unten und seitlich abstützt. Lagerelement und Seitenträger können dabei auch einteilig ausgebildet sein.

Die erfindungsgemäße Stützvorrichtung ist somit ein multifunktionales Bauhilfsmittel bzw. Werkzeug für den Bau.

Weitere Einzelheiten und Vorteile der Erfindung sind den nachfolgend beschriebenen, schematisch dargestellten Ausführungsbeispielen zu entnehmen; es zeigen:
- Fig. 1: eine Ausführungsform der erfindungsgemäßen Stützvorrichtung in einer Ansicht von schräg oben,
- Fig. 2: die Ausführungsform der erfindungsgemäßen Stützvorrichtung gemäß Fig. 1 in einer Seitenansicht,
- Fig. 3: eine weitere Ausführungsform der erfindungsgemäßen Stützvorrichtung in einer Ansicht von schräg oben,
- Fig. 4: die Ausführungsform der erfindungsgemäßen Stützvorrichtung gemäß Fig. 3 in einer Seitenansicht,
- Fig. 5: eine weitere Ausführungsform der erfindungsgemäßen Stützvorrichtung in einer Ansicht von schräg oben,
- Fig. 6: die Ausführungsform der erfindungsgemäßen Stützvorrichtung gemäß Fig. 5 in einer Seitenansicht,
- Fig. 7: eine weitere Ausführungsform der erfindungsgemäßen Stützvorrichtung in einer Ansicht von schräg oben.

Die nachfolgend erläuterten Merkmale der erfindungsgemäßen Ausführungsbeispiele können auch gemäß den Ansprüchen in anderen Kombinationen als dargestellt oder beschrieben Gegenstand der Erfindung sein. Nachfolgend werden gleichwirkende Elemente der Erfindung mit einer einheitlichen Bezugsziffer versehen, sofern dies sinnvoll ist.

Fig. 1 bis 7 zeigen verschiedene Ausführungsformen einer erfindungsgemäßen Stützvorrichtung 2 für den Baubereich mit einem länglichen, horizontalen Querträger 4 sowie vier paarweise endseitig am und senkrecht zum Querträger 4 angeordneten, höhenverstellbaren, länglichen Stützkörpern 6. Der Querträger 4 ist teleskopartig aus- bzw. einfahrbar und dadurch längenvariabel. Der Querträger 4 umfasst zwei koaxial angeordnete Querträgersegmente 4a, 4b in Form von Vierkantrohren. Die einzelnen Querträgersegmente 4a, 4b sind somit stabil gegen eine Torsion um eine Längsmittelachse A des Querträgers 4 ausgebildet. Eine koaxial zu den Querträgersegmenten 4a, 4b angeordnete Gewindestange 8 dient der stufenlosen Längenverstellung des Querträgers 4. An je einem Paar von Stützkörpern 6 ist ein Seitenträger 10, 10', 10" angeordnet. Dieser erstreckt sich in einer senkrecht zur Längsmittelachse A des Querträgers 4 und senkrecht zu einer Längsmittelachse B der Stützkörper 6 verlaufenden Richtung. Die Seitenträger 10, 10', 10" bilden eine vertikale Abstützfläche 12 aus, die in einer Ebene senkrecht zur Längsmittelachse A des Querträgers 4 verläuft. Wie aus Fig. 7 deutlich wird, erfährt ein vertikales Schalungselement 30 eine verbesserte seitliche Stabilisierung, die ein Verkippen K des Schalungselements 30 um eine Vertikalachse V verhindert. Schalungselemente sind dabei nicht Teil der Erfindung.

In den in Fig. 1 bis 4 und Fig. 7 gezeigten Ausführungsbeispielen bilden die Seitenträger 10, 10' zudem eine horizontale Abstützfläche 14 aus, die in einer Ebene parallel zur Längsmittelachse A des Querträgers 4 verläuft.

In den Fig. 1, 2 und 7 sind beide Seitenträger 10 als Vierkantrohre ausgebildet, wobei die vertikale Abstützfläche 12 sowie die horizontale Abstützfläche 14 von zwei über Eck gelegenen Seiten des Vierkantrohrs ausgebildet werden. Die Ausführungsformen gemäß den Fig. 3 bis 6 weisen jeweils einen Seitenträger 10 in Form eines Vierkantrohrs auf. In den Fig. 3 und 4 ist ein Seitenträger 10' in Form einer L-Profilschiene gezeigt, wobei die vertikale Abstützfläche 12 und die horizontale Abstützfläche 14 von den beiden Schenkeln der L-Profilschiene ausgebildet werden. Derart ausgebildete Seitenträger 10, 10' weisen die notwendige Steifigkeit auf, um genügend Widerstand gegenüber Belastungen von oben oder von der Seite aufzubringen.

Fig. 1 bis 7 zeigen vier paarweise endseitig am Querträger 4 angeordnete Führungselemente 16, in denen die Stützkörper 6 höhenverstellbar geführt sind. Dabei sind jeweils zwei Führungselemente 16 an je einem Querträgersegment 4a, 4b angeordnet. Wie in den Fig. 2, 4 und 6 gezeigt ist, schließen die oberen Kanten der Führungselemente 16 mit einer oberen Stützfläche 18a, 18b jenes Querträgersegments 4a, 4b ab, an dem sie angeordnet sind. In dem Ausführungsbeispiel gemäß

Fig. 1 und 2 können so die Stützkörper 6 bis zum Anschlag des Seitenträgers 10 abgesenkt werden, so dass die Seitenträger 10 auf der jeweiligen oberen Stützfläche 18a, 18b aufliegen. In einer Konfiguration der Stützvorrichtung 2, bei dem die beiden Seitenträger 10 unterschiedlich weit aus den Führungselementen herausgefahren bzw. auf unterschiedlichen Höhen eingesetzt werden sollen, kann der Querträger 4 direkt unterhalb des tiefergelegenen Seitenträgers 10 positioniert werden. Dies stellt eine besonders stabile Konfiguration der Stützvorrichtung 2 dar.

In allen gezeigten Ausführungsformen (Fig. 1 bis 7) sind die Stützkörper 6 durch herausnehmbare Verriegelungsbolzen 20 an den Führungselementen 16 festgelegt. Dabei sind die beiden gemeinsam an einem Seitenträger 10, 10', 10" angeordneten Stützkörper 6 durch denselben Verriegelungsbolzen 20 gegenüber den Führungselementen 16 festgelegt. Stützkörper 6 und Führungselemente 16 weisen dazu entsprechende Öffnungen bzw. Bohrungen auf. Die Stützkörper 6 sind samt der Seitenträger 10, 10', 10" aus den Führungselementen 16 einfach durch Herausziehen des jeweiligen Verriegelungsbolzens 20 herausnehmbar. Dadurch kann die Stützvorrichtung 2 in einer weiteren Konfiguration verwendet werden, wobei beispielsweise mit der obersten Stützfläche des Querträgers 4, welche von der oberen Stützfläche 18a des äußeren Querträgersegmentes 4a gebildet wird, eine Decke abgestützt wird, während der Seitenträger 10, 10', 10" samt beiden daran angeordneten Stützkörpern 6 eine Randschalung eines oberhalb der Decke zu gießenden Bodenbelags stützt.

Die Seitenträger 10, 10', 10" sind mit Öffnungen bzw. Bohrungen 21 versehen, durch die ein an der vertikalen Abstützfläche 12 und/oder der horizontalen Abstützfläche 14 anliegendes Schalungselement mittels Schrauben oder anderen Verbindungsm itteln am Seitenträger 10, 10', 10" festgelegt werden kann.

Gemäß der Ausführungsform nach Fig. 3 und 4 weist der Querträger 4 auf seiner Unterseite ein Adapterelement 22 zur Herstellung einer Kraft und/oder formschlüssigen Verbindung mit einer Baustütze auf. Die Baustütze ist dabei nicht Teil der Erfindung. Das Adapterelement 22 kann beispielsweise von einer Baustütze umfasst bzw. umgriffen werden, so dass eine seitliche Verschiebung der Stützvorrichtung 2 gegenüber der Baustütze verhindert wird. Insbesondere weist das Adapterelement 22 ein Gewinde auf, an die eine Baustütze angeschraubt werden kann.

Ferner weist im Ausführungsbeispiel gemäß Fig. 3 und 4 einer der Seitenträger ein rohrförmiges Aufnahmeelement 24 auf der in der vertikalen Abstützfläche 12 abgewandten Seite bzw. der Rückseite des Seitenträgers 10 auf. Beispielsweise beim Einsatz als Randschalungsstütze kann ein Teil einer Absturzsicherung in das Aufnahmeelement 24 eingesteckt und fixiert werden.

Im Ausführungsbeispiel gemäß Fig. 5 und 6 ist der Seitenträger 10" in Form einer L-Profilschiene ausgebildet, die eine vertikale Abstützfläche 12 ausbildet und zudem ein Lagerelement 34 ausbildet, so dass ein Schalungselement von oben in das Lagerelement eingesetzt werden kann, wobei das Schalungselement von unten und seitlich abgestützt wird.

Fig. 7 zeigt ein Ausführungsbeispiel, bei dem die Stützvorrichtung 2 ein Lasergerät 26 umfasst, das in einem der Seitenträger 10 angeordnet ist. Das Lasergerät 26 stellt einen Laserstrahl 28 bereit, der parallel zur vertikalen Abstützfläche 12 sowie parallel zur horizontalen Abstützfläche 14 und somit parallel zu einer Längserstreckung des Seitenträgers 10 verläuft. Bei waagerechter Ausrichtung der Seitenträger 10 kann anhand des Laserstrahls 28 die Höhe H gemessen und somit die Höhenlage der Stützvorrichtung 2 kontrolliert werden. Ferner kann ein vertikales Schalungselement 30 auf Ausbeulungen überprüft werden, indem über die Länge des Schalungselementes 30 der Abstand D zwischen Schalungselement 30 und Laserstrahl 28 gemessen wird. Die als Vierkantrohr ausgebildeten Seitenträger 10 weisen beidseitig Endkappen 32 auf, wobei das Lasergerät 26 in einer der Endkappen 32 angeordnet ist.

## Patentansprüche

1. Stützvorrichtung (2) für den Baubereich, insbesondere zum Stützen einer Unterzugschalung, mit einem horizontalen Querträger (4) und zumindest zwei senkrecht zum Querträger (4) angeordneten, höhenverstellbaren Stützkörpern (6), wobei der Querträger (4) längenvariabel ausgebildet ist, **dadurch gekennzeichnet, dass** die Stützkörper (6) höhenverstellbar im und/oder am Querträger (4) geführt sind, wobei die Stützkörper (6) jeweils in am Querträger (4) angeordneten, rohrförmigen, die Stützkörper (6) entlang ihres Umfangs umschließenden Führungselementen (16) angeordnet sind.

2. Stützvorrichtung (2) nach Anspruch 1, **dadurch gekennzeichnet, dass** der Querträger (4) zumindest zwei koaxial angeordnete Querträgersegmente (4a, 4b) umfasst und zur stabilen Längenverstellung teleskopartig aus- bzw. einfahrbar ausgebildet ist.

3. Stützvorrichtung (2) nach einem der vorherigen Ansprüche, **dadurch gekennzeichnet, dass** der Querträger (4) ein Adapterelement (22) zum Anschluss von Schraubstützen oder anderer Baustützen aufweist.

4. Stützvorrichtung (2) nach einem der vorherigen Ansprüche, **dadurch gekennzeichnet, dass** an zumindest einem der Stützkörper (6) ein Seitenträger (10, 10', 10") angeordnet ist, der eine in einer Ebene senkrecht zur Längsmittelachse (A) des Querträgers (4) verlaufende vertikale Abstützfläche (12), insbesondere zur Abstützung eines Schalungselements (30) gegen ein Verkippen (K) um eine Vertikalachse (V), ausbildet.

5. Stützvorrichtung (2) nach Anspruch 4, **dadurch gekennzeichnet, dass** sich der Seitenträger (10, 10', 10") in einer senkrecht zu einer Längsmittelachse (4) des Querträgers (4) und senkrecht zu einer Längsmittelachse (B) des Stützkörpers (6) verlaufenden Richtung erstreckt.

6. Stützvorrichtung (2) nach einem der Ansprüche 4 oder 5, **dadurch gekennzeichnet, dass** der Seitenträger (10, 10', 10") eine horizontale Abstützfläche (14) zur Abstützung von unten ausbildet.

7. Stützvorrichtung (2) nach einem der Ansprüche 4 bis 6, **dadurch gekennzeichnet, dass** zumindest ein Seitenträger (10, 10', 10") mit Öffnungen (21) versehen ist, durch die ein an der vertikalen Abstützfläche (12) und/oder der horizontalen Abstützfläche (14) anliegendes Schalungselement (30) mittels Schrauben oder anderen Verbindungsmitteln am Seitenträger (10, 10', 10") festgelegt werden kann.

8. Stützvorrichtung (2) nach einem der Ansprüche 4 bis 7, **dadurch gekennzeichnet, dass** an jedem Seitenträger (10, 10', 10") zwei parallel verlaufende Stützkörper (6) festgelegt sind.

9. Stützvorrichtung (2) nach einem der Ansprüche 4 bis 8, **dadurch gekennzeichnet, dass** zumindest ein Seitenträger (10, 10', 10") auf einer der vertikalen Abstützfläche (12) abgewandten Seite ein Aufnahmeelement (24) zur Aufnahme einer Absturzsicherung aufweist.

10. Stützvorrichtung (2) nach einem der Ansprüche 4 bis 9, **dadurch gekennzeichnet, dass** sie einen Laser (26) zur Ausrichtung der Stützvorrichtung (2) und/oder von Schalungselementen (30) umfasst, der einen horizontal und parallel zur vertikalen Abstützfläche (12) verlaufenden Laserstrahl (28) bereitstellt.

11. Stützvorrichtung (2) nach einem der Ansprüche 4 bis 10, **dadurch gekennzeichnet, dass** zumindest einer der Seitenträger (10, 10', 10") ein Lagerelement (34) zur Aufnahme und zur seitlichen und unteren Abstützung eines von oben einsetzbaren Schalungselements (30) ausbildet.

## Claims

1. Support apparatus (2) for the construction industry - in particular, for supporting a beam formwork - having a horizontal cross member (4) and at least two, height-adjustable support elements (6) arranged perpendicular to the cross member (4), wherein the cross member (4) is designed to be variable in length, **characterized in that** the support elements (6) are guided in a height-adjustable manner in and/or on the cross member (4), wherein the support elements (6) are each arranged in tubular guide elements (16) arranged on the cross member (4) and enclosing the support elements (6) along their periphery.

2. Support apparatus (2) according to claim 1, **characterized in that** the cross member (4) comprises at least two, coaxially-arranged cross member segments (4a, 4b) and is designed to be telescopically extendable or retractable to allow a stable length adjustment.

3. Support apparatus (2) according to one of the preceding claims, **characterized in that** the cross member (4) has an adapter element (22) for connecting screw supports or other construction supports.

4. Support apparatus (2) according to one of the preceding claims, **characterized in that** a lateral support (10, 10', 10") is arranged on at least one of the support elements (6), said lateral support forming a vertical support surface (12), running in a plane perpendicular to the longitudinal center axis (A) of the cross member (4) - in particular, for supporting a formwork element (30) against tilting (K) about a vertical axis (V).

5. Support apparatus (2) according to claim 4, **characterized in that** the lateral support (10, 10', 10") extends in a direction running perpendicular to a longitudinal center axis (4) of the cross member (4) and perpendicular to a longitudinal center axis (B) of the support element (6).

6. Support apparatus (2) according to one of claims 4 or 5, **characterized in that** the lateral support (10, 10', 10") forms a horizontal support surface (14) for providing support from below.

7. Support apparatus (2) according to one of claims 4 through 6, **characterized in that** at least one lateral support (10, 10', 10") is provided with openings (21) through which a formwork element (30) resting on the vertical support surface (12) and/or the horizontal support surface (14) can be fixed by means of screws or other connecting means on the lateral support (10, 10', 10").

8. Support apparatus (2) according to one of claims 4 through 7, **characterized in that** two parallel support elements (6) are fixed on each lateral support (10, 10', 10").

9. Support apparatus (2) according to one of claims 4 through 8, **characterized in that** at least one lateral support (10, 10', 10") has a receiving element (24), on a side facing away from the vertical support surface (12), for receiving a fall prevention device.

10. Support apparatus (2) according to one of claims 4 through 9, **characterized in that** it comprises a laser (26), for aligning the shoring device (2) and/or formwork elements (30), which provides a laser beam (28) running horizontally and parallel to the vertical support surface (12).

11. Support apparatus (2) according to one of claims 4 through 10, **characterized in that** at least one of the lateral supports (10, 10', 10") forms a bearing element (34) for receiving, and for supporting laterally and from below, a formwork element (30) insertable from above.

## Revendications

1. Dispositif de support (2) pour le domaine de la construction, en particulier pour le support d'un coffrage de poutre, comportant une entretoise transversale (4) horizontale et au moins deux corps de support (6) réglables en hauteur et disposés perpendiculairement à l'entretoise transversale (4), l'entretoise transversale (4) étant variable en longueur, **caractérisé en ce que** les corps de support (6) sont guidés de manière à être réglables en hauteur dans et/ou sur l'entretoise transversale (4), les corps de support (6) étant respectivement disposés dans des éléments de guidage (16) tubulaires, disposés sur l'entretoise transversale (4) et entourant les corps de support (6) le long de leur circonférence.

2. Dispositif de support (2) selon la revendication 1, **caractérisé en ce que** l'entretoise transversale (4) comprend au moins deux segments d'entretoise transversale (4a, 4b) disposés de manière coaxiale et est réalisée de manière à pouvoir être déployée ou rétractée de façon télescopique pour un réglage en longueur stable.

3. Dispositif de support (2) selon l'une des revendications précédentes, **caractérisé en ce que** l'entretoise transversale (4) présente un élément adaptateur (22) pour le raccordement de supports filetés ou d'autres supports de construction.

4. Dispositif de support (2) selon l'une des revendications précédentes, **caractérisé en ce qu'**une entretoise latérale (10, 10', 10") est disposée sur au moins l'un des corps de support (6), laquelle entretoise latérale forme une surface de soutien verticale (12) s'étendant dans un plan perpendiculaire à l'axe médian longitudinal (A) de l'entretoise transversale (4), en particulier pour le soutien d'un élément de coffrage (30) contre un basculement (K) autour d'un axe vertical (V).

5. Dispositif de support (2) selon la revendication 4, **caractérisé en ce que** l'entretoise latérale (10, 10', 10") s'étend dans une direction s'étendant perpendiculairement à un axe médian longitudinal (4) de l'entretoise transversale (4) et perpendiculairement à un axe médian longitudinal (B) du corps de support (6).

6. Dispositif de support (2) selon l'une des revendications 4 ou 5, **caractérisé en ce que** l'entretoise latérale (10, 10', 10") forme une surface de soutien horizontale (14) pour le soutien par le bas.

7. Dispositif de support (2) selon l'une des revendications 4 à 6, **caractérisé en ce qu'**au moins une entretoise latérale (10, 10', 10") est pourvue d'ouvertures (21) au moyen desquelles un élément de coffrage (30) s'appuyant contre la surface de soutien verticale (12) et/ou la surface de soutien horizontale (14) peut être fixé sur l'entretoise latérale (10, 10', 10") au moyen de vis ou d'autres moyens de liaison.

8. Dispositif de support (2) selon l'une des revendications 4 à 7, **caractérisé en ce que** deux corps de support (6) s'étendant parallèlement sont fixés sur chaque entretoise latérale (10, 10', 10").

9. Dispositif de support (2) selon l'une des revendications 4 à 8, **caractérisé en ce qu'**au moins une entretoise latérale (10, 10', 10") présente, sur un côté opposé à la surface de soutien verticale (12), un élément de réception (24) permettant la réception d'une protection antichute.

10. Dispositif de support (2) selon l'une des revendications 4 à 9, **caractérisé en ce qu'**il comprend un laser (26) permettant l'alignement du dispositif de support (2) et/ou d'éléments de coffrage (30), lequel laser fournit un faisceau laser (28) s'étendant horizontalement et parallèlement à la surface de soutien verticale (12).

11. Dispositif de support (2) selon l'une des revendications 4 à 10, **caractérisé en ce qu'**au moins l'une des entretoises latérales (10, 10', 10") forme un élément porteur (34) pour la réception et pour le soutien latéral et inférieur d'un élément de coffrage (30) pouvant être inséré par le haut.
